# EUROPÄISCHE PATENTANMELDUNG

(11) **EP 2 022 951 A1**
(43) Veröffentlichungstag der Anmeldung: **11.02.2009**
(21) Anmeldenummer: 07015627.8
(22) Anmeldetag: 08.08.2007
(51) Int. Cl.: F01D 25/26

(54) **Verfahren zur Herstellung eines Turbinengehäuses sowie Turbinengehäuse**

(71) Anmelder: Siemens Aktiengesellschaft, 80333 München (DE)
(72) Erfinder: Dallinger, Heinz, 45475 Mülheim an der Ruhr (DE); Wieghardt, Kai, Dr., 68167 Mannheim (DE)

(57) **Zusammenfassung**

Die Erfindung betrifft ein Gehäuse (1) für eine thermische Turbomaschine, wobei das Gehäuse (1) zweischichtig ausgebildet ist mit einer inneren thermisch stärkeren belasteten Innenschicht (4) und einer thermisch weniger belasteten Außenschicht (5), wobei die Innenschicht (4) aus einem höher warmfesten Werkstoff als die Außenschicht (5) ausgebildet ist.

Die Erfindung betrifft des Weiteren ein Verfahren zur Herstellung eines Gehäuses (1) für eine thermische Turbomaschine.

## Beschreibung

Die Erfindung betrifft ein Gehäuse für eine thermische Turbomaschine sowie ein Verfahren zur Herstellung eines zumindest zweischichtigen Gehäuses für eine Turbomaschine.

Zur Erzielung hoher thermischer Wirkungsgrade sind mehrere Maßnahmen möglich. Eine der Maßnahmen wäre die Erhöhung der Dampfeintritttemperaturen des Dampfes, der in die thermische Strömungsmaschine, insbesondere eine Dampfturbine strömt. Zurzeit laufen Bestrebungen, die Dampfeintrittstemperatur auf bis zu 700°C oder sogar darüber hinaus zu erhöhen.

Solch hohe Dampfeintrittstemperaturen erfordern eine gezielte Auswahl von Materialien, die der thermischen Beanspruchung standhalten. Materialien auf Nickelbasis sind nach derzeitigen Erkenntnissen für hohe Dampfeintrittstemperaturen geeignet. Allerdings ist dieses Material im Vergleich zu herkömmlichen Materialien um ein vielfaches teurer.

In thermischen Strömungsmaschinen, wie beispielsweise bei Dampfturbinen, werden der Rotor und das Gehäuse insbesondere das Innengehäuse thermisch belastet. Üblicherweise werden bei Dampfturbinen die Gehäuse zweischalig ausgeführt. Dabei enthält das innere Gehäuse, das auch als Innengehäuse bezeichnet wird, den Abschnitt der Dampfexpansion, wo die thermische Beanspruchung am größten ist und wird durch einen vergleichsweise kälteren Dampf, wie z.B. den Abdampf umströmt, welchen wiederum das Außengehäuse aufnimmt. Das Außengehäuse ist um das Innengehäuse angeordnet.

Die Innengehäuse werden als Gusskonstruktionen ausgeführt, d.h. sie werden sozusagen aus einem Guss hergestellt, obwohl lediglich der eine Strömungsbereich den hohen thermischen Beanspruchungen standhalten muss. Häufig wird ein Material ausgewählt, das den thermischen Beanspruchungen standhält und anschließend für das gesamte Innengehäuse verwendet wird. Dies ist allerdings nicht kostenorientiert optimal, denn vergleichsweise hochwarmfeste Werkstoffe werden für Bereiche eingesetzt, die weniger thermisch belastet werden und wo vergleichsweise niedrige Temperaturen herrschen. An diesen Stellen können weniger hochwarmfeste Werkstoffe eingesetzt werden, die vergleichsweise günstiger sind.

Wegen der Fertigungsgrenzen für Nickelbasis-Werkstoffe ist das Gewicht der Innengehäuse für zukünftige Dampfturbinen, die für 700°C Dampfeintritttemperaturen geeignet sein sollen, problematisch, denn derartige Gehäuse können sich wegen ihres Gewichts als nicht mehr gießbar erweisen.

Ein weiteres Problem derartiger Innengehäuse ist der Verzug, der beim Öffnen nach einer bestimmten Betriebsdauer z.B. während einer Groß-Revision erfolgt. Dieser Verzug entsteht in Folge von hohen Temperaturdifferenzen über die Wandstärke aufgrund der beabsichtigten Kühlwirkung. Insbesondere im Einströmbereich des Innengehäuses sind solche Verzüge zu beobachten. Durch den Verzug entstehen thermische Spannungen.

In der EP 1 033 478 wird ein Gehäuse offenbart, das aus verschiedenen Werkstoffen ausgebildet ist und axial miteinander verschweißt ist.

Aus der EP 1 586 394 ist es bekannt, Bereiche von beanspruchungsresistenten Komponenten mit einem Zusatzmaterial zur Erhöhung der Resistenz auszubilden.

Wünschenswert wäre ein Innengehäuse, das günstig in der Herstellung ist und den thermischen Beanspruchungen standhält.

An dieser Stelle setzt die Erfindung an, deren Aufgabe es ist, ein Innengehäuse anzugeben, das für hohe thermische Beanspruchungen geeignet ist und darüber hinaus günstig in der Herstellung ist.

Die Aufgabe wird gelöst durch ein Gehäuse für eine thermische Turbomaschine, wobei das Gehäuse zumindest zweischichtig zumindest aus einer Innenschicht und einer Außenschicht ausgebildet ist, wobei die Innenschicht einen höher warmfesten Werkstoff aufweist als die Außenschicht.

Eine weitere Aufgabe der Erfindung ist es ein Verfahren zur Herstellung eines zumindest zweischichtigen Gehäuses für eine thermische Turbomaschine anzugeben.

Diese Aufgabe wird gelöst durch ein Verfahren zur Herstellung mit den Schritten:
- Gießen eines inneren Gussteils, das als Innenschicht ausgebildet wird,
- Gießen eines äußeren Gussteils, wobei das innere Gussteil als Wandung benutzt wird und das äußere Gussteil als Außenschicht ausgebildet ist.

Vorteilhafte Weiterbildungen sind in den Unteransprüchen angegeben. Mit der Erfindung wird der neue Weg eingeschlagen, nur Teilbereiche des Gehäuses mit einem Material auszubilden, das den thermischen Beanspruchungen standhält. Andere Bereiche des Gehäuses können aus anderen günstigeren Materialien hergestellt werden. Erfindungsgemäß wird das Gehäuse zweischichtig ausgebildet, wobei die innere Schicht als Innenschicht bezeichnet wird und thermisch stark belastet wird im Betrieb und daher aus einem höher warmfesten Werkstoff ausgebildet sein muss als die äußere Schicht, die als Außenschicht bezeichnet wird. Somit wird nicht das gesamte Gehäuse aus dem hochwarmfesten Werkstoff ausgebildet sein, sondern es genügt, wenn lediglich ein Teil des Gehäuses mit dem hochwarmfesten Werkstoff ausgebildet ist.

Vorteilhafter Weise ist die Innenschicht aus einem Nickelbasis-Werkstoff ausgebildet. Insbesondere Nickelbasis-Werkstoffe sind für thermische Beanspruchungen geeignet. Insbesondere ist es denkbar, dass mit diesem Werkstoff zukünftig 700°C-Dampfturbinen hergestellt werden können.

In einer weiteren vorteilhaften Weiterbildung wird die Innenschicht aus Alloy 625 ausgebildet. Dieses Material hat sich in Versuchen bewährt, wodurch gezeigt werden konnte, dass dieses Material günstig in der Herstellung ist und darüber hinaus thermischen Beanspruchungen standhält.

Vorteilhafter Weise wird für die Außenschicht ein 10 Gew.-% Chromstahl verwendet, der im Vergleich zum Nickelbasis-Werkstoff kostengünstiger, allerdings weniger warmfest ist.

Die Außenschicht kann insbesondere das Material GX12CrMoVNbN9-1 ein. Es hat sich ebenfalls gezeigt, dass dieses Material für den Einsatz als Außenschicht geeignet ist, da dieser Werkstoff kostengünstig ist.

Erfindungsgemäß kann vorteilhafter Weise sozusagen als Materialpaar zunächst für die Innenschicht 9 - 10 %-tiger Chromstahl, insbesondere GX12CrMoVNbN9-1, ausgewählt werden und für die Außenschicht ein 1 - 2 Gew.%-tiger Chromstahl, wie z.B. G17CrMoV5-10, verwendet werden.

Somit ist eine Werkstoffkombination gegeben, die im Vergleich zu nickelbasierten Werkstoffen günstiger ist, aber dennoch für Innengehäuse in thermisch beanspruchten Dampfturbinen geeignet ist.

Erfindungsgemäß wird die Innenschicht mit der Außenschicht stoffschlüssig verbunden.

Die auf das Verfahren hin gerichtete Lösung wird erfindungsgemäß weit gebildet, in dem das innere und äußere Gussteil während der Erstarrung wärmebehandelt wird. Alternativ dazu kann das innere und das äußere Gussteil auch nach der Erstarrung wärmebehandelt werden. Anschließend wird die Wärmebehandlung einstufig bei der niedrigeren Anlasstemperatur der beiden Materialien des inneren und äußeren Gussteils und bei einer Dauer von 8 - 12 Stunden erfolgen.

Vorteilhafer Weise werden zur Verbesserung der Stoffschlüssigkeit Verhakungen am inneren Gussteil angeordnet. Dadurch kann das äußere Gussteil, das das innere Gussteil als Wandung benutzt, mechanisch verbessert an das innere Gussteil verbunden werden.

Erfindungsgemäß wird ein Innengehäuse hergestellt mit den weiter oben aufgeführten Materialien, wobei die Innenschicht auf die Außenschicht auftragsgeschweißt wird. Vorteilhafter Weise kann das Gehäuse nach der Auftragsschweißung wärmebehandelt werden.

Im Folgenden wird ein Ausführungsbeispiel der Erfindung anhand von Abbildungen näher erläutert.

Es zeigen:
- Figur 1: eine perspektivische Darstellung der oberen Hälfte eines Gehäuses für eine Turbomaschine
- Figur 2: eine Schnittdarstellung durch das Gehäuse von Figur 1 in der Seitenansicht,
- Figur 3: eine perspektivische Darstellung des in Figur 2 dargestellten aufgeschnittenen Gehäuses.

In Figur 1 ist die obere Hälfte eines Gehäuses 1 einer thermischen Strömungsmaschine dargestellt. Die thermische Strömungsmaschine kann beispielweise eine Dampfturbine sein. Das Gehäuses 1 kann beispielsweise ein Innengehäuse einer Dampfturbine sein. Im Betrieb strömt zwischen einem nicht näher dargestellten Rotor und dem Innengehäuse in einer Strömungsrichtung 2 Dampf. In Hochdruck-Dampfturbinen kann der Dampf Werte annehmen von über 600°C und über 300bar. Der Dampf kühlt sich ab und verliert Druck in Strömungsrichtung 2. Das bedeutet, dass im Vorderbereich 3 des Innengehäuses eine thermisch hohe Belastung vorherrscht.

Um den thermischen Belastungen Stand zu halten, weist das Gehäuse 1 zumindest zwei Schichten 4, 5 auf. Das in Figur 1 dargestellte Ausführungsbeispiel umfasst eine Innenschicht 4 und eine um die Innenschicht 4 angeordnete Außenschicht 5 auf. Die Innenschicht 4 ist aus einem höher warmfesten Werkstoff ausgebildet als die Außenschicht 5.

Die Innenschicht 4 wird aus einem Nickelbasis-Werkstoff ausgeführt. Die Außenschicht 5 ist um die Innenschicht 4 angeordnet. Das Gehäuse 1 ist im Wesentlichen um die Rotationsachse 6 angeordnet, wobei die Außenschicht 5 bezogen auf diese Rotationsachsen 6 um die Innenschicht 4 angeordnet ist.

In einer alternativen Ausführungsform kann die Innenschicht 4 aus dem Werkstoff Alloy 625 oder aus einem 10 Gew.-% Chromstahl ausgebildet sein. In einer alternativen Ausführungsform kann die Außenschicht 5 aus dem Material GX12CrMoVNbN9-1 ausgebildet sein. Somit ist ein Werkstoffpaar gegeben, das für besondere thermische Belastungen geeignet ist.

Für andere thermische Belastungen, wie beispielsweise eine etwas geringere thermische Belastung ist ein anderes Materialpaar zu empfehlen. Hierzu wäre die Innenschicht 4 aus einem 9 - 10 Gew.-% Chromstahl und die Außenschicht 5 aus einem 1 - 2 Gew.-% Chromstahl auszubilden. Als Materialien für die Innenschicht 4 kann hierbei das Material GX12CrMoVNbN9-1 und für die Außenschicht 5 das Material G17CrMoV5-10 gewählt werden. Die Innenschicht 4 wird mit der Außenschicht 5 stoffschlüssig miteinander verbunden.

Bei der Herstellung des Gehäuses 1 wird zunächst ein inneres Gussteil gegossen, das als Innenschicht 4 ausgebildet ist. In einem nächsten Verfahrensschritt wird das äußere Gussteil gegossen, wobei das innere Gussteil als Wandung benutzt wird und das äußere Gussteil als Außenschicht 5 ausgebildet ist.

Während der Erstarrung nach dem Gießen wird das innere und äußere Gussteil wärmebehandelt. Die Wärmebehandlung kann ebenso während der Erstarrung stattfinden. Die Wärmebehandlung folgt einstufig bei einer Anlasstemperatur, die der niedrigeren Anlasstemperatur der Materialien des inneren und äußeren Gussteils entspricht. Darüber hinaus wird mit einer Dauer von 8 - 12 Stunden bei der vorgenannten Anlasstemperatur wärmebehandelt.

Zur Verbesserung der Stoffschlüssigkeit kann an das inneren Gussteil eine Verhakung angebracht werden. Dies führt dazu, dass das äußere Gussteil verbessert an die Innenschicht 4 angeordnet werden kann.

In der Figur 2 ist eine Schnittdarstellung des Gehäuses 1 gemäß Figur 1 zu sehen. Die Innenschicht 4 ist hierbei lediglich auf den Vorderbereich 3 begrenzt und, wie weiter oben beschrieben, an die Außenschicht 5 angebracht. In einem vom Vorderbereich 3 entfernten Hinterbereich 7 kann auf eine zweischichtige Ausführung des Gehäuses 1 verzichtet werden, wenn die thermische Belastung niedriger ist. Das Gehäuse 1 kann mehrschichtig ausgeführt werden, wobei die einzelnen auszuwählenden Materialien den thermischen Beanspruchungen angepasst ist.

In Figur 3 ist eine perspektivische Ansicht des aufgeschnittenen Gehäuses aus Figur 2 zu sehen.

Um Kerben zu vermeiden, kann an den Berührungsstellen 8 die Dicke der Innenschicht 4 variiert werden, damit keine Risse in der Außenschicht 5 verursacht werden. Des Weiteren kann die Dicke der Innenschicht 4 variiert werden, um der thermischen Belastung entgegen zu wirken, die örtlich unterschiedlich sein kann.

Es ist sinnvoll, das in den Figuren 1 - 3 dargestellte Gehäuse zusätzlich mit Wärmedämmschichten auszubilden, um die thermische Beanspruchung zu verringern.

## Patentansprüche

1. Gehäuse (1) für eine thermische Turbomaschine,
**dadurch gekennzeichnet, dass**
das Gehäuse (1) zumindest zweischichtig zumindest aus einer Innenschicht (4) und einer Außenschicht (5) ausgebildet ist,
wobei die Innenschicht (4) einen höher warmfesten Werkstoff aufweist als die Außenschicht (5).

2. Gehäuse (1) nach Anspruch 1,
wobei die Außenschicht (5) um die Innenschicht (4) angeordnet ist.

3. Gehäuse (1) nach Anspruch 2,
wobei die Außenschicht (5) bezogen auf eine Rotationsachse um die Innenschicht (4) angeordnet ist.

4. Gehäuse (1) nach Anspruch 1, 2 oder 3,
wobei die Innenschicht (4) aus einem Nickelbasis-Werkstoff ausgebildet ist.

5. Gehäuse (1) nach Anspruch 4,
wobei die Innenschicht (4) aus Alloy 625 ausgebildet ist.

6. Gehäuse (1) nach einem der vorhergehenden Ansprüche,
wobei die Außenschicht (5) aus einem 10Gew.-% Chromstahl ausgebildet ist.

7. Gehäuse (1) nach Anspruch 6,
wobei die Außenschicht (5) aus dem Material GX12CrMoVNbN9-1 ausgebildet ist.

8. Gehäuse (1) nach Anspruch 1, 2 oder 3,
wobei die Innenschicht (4) aus einem 9 - 10 Gew.-% Chromstahl ausbildet ist.

9. Gehäuse (1) nach Anspruch 4,
wobei die Innenschicht (4) aus dem Material GX12CrMoVNbN9-1 ausgebildet ist.

10. Gehäuse (1) nach einem der Ansprüche 8 oder 9,
wobei die Außenschicht (5) aus einem 1 - 2 Gew.-% Chromstahl ausgebildet ist.

11. Gehäuse (1) nach Anspruch 10,
wobei die Außenschicht (5) aus dem Material G17CrMoV5-10 ausgebildet ist.

12. Gehäuse (1) nach einem der vorhergehenden Ansprüche,
wobei die Innenschicht (4) mit der Außenschicht (5) stoffschlüssig verbunden ist.

13. Verfahren zur Herstellung eines zumindest zweischichtigen Gehäuses (1) für eine thermische Turbomaschine, mit den Schritten:
- Gießen eines inneren Gussteils, das als Innenschicht (4) ausgebildet wird,
- Gießen eines äußeren Gussteils, wobei das innere Gussteil als Wandung benutzt wird und das äußere Gussteil als Außenschicht (5) ausgebildet ist.

14. Verfahren nach Anspruch 13,
wobei das innere und äußere Gussteil während der Erstarrung wärmebehandelt wird.

15. Verfahren nach Anspruch 13,
wobei das innere und äußere Gussteil nach der Erstarrung wärmebehandelt ist.

16. Verfahren nach Anspruch 14 oder 15,
wobei die Wärmebehandlung einstufig bei der niedrigeren Anlasstemperatur der Materialien des inneren und äußeren Gussteils und bei einer Dauer von 8 - 12 Stunden erfolgt.

17. Verfahren nach einem der Ansprüche 13 bis 16,
wobei am inneren Gussteil Verhakungen zur Verbesserung der Stoffschlüssigkeit angebracht werden.

18. Verfahren nach einem der Ansprüche 13 bis 17 zur Herstellung des Gehäuses (1) nach einem der Ansprüche 1 bis 12.

19. Verfahren zur Herstellung des Gehäuses (1) nach einem der Ansprüche 1 bis 12,
wobei die Innenschicht (4) auf die Außenschicht (5) auftragsgeschweißt wird.

20. Verfahren nach Anspruch 15,
wobei das Gehäuse (1) nach der Auftragsschweißung wärmebehandelt wird.
